# EUROPÄISCHE PATENTSCHRIFT

(11) **EP 0 728 691 B1**
(45) Veröffentlichungstag und Bekanntmachung des Hinweises auf die Patenterteilung: **24.09.2003**
(21) Anmeldenummer: 96101102.0
(22) Anmeldetag: 26.01.1996
(51) Int. Cl.: B65H 18/20, B65H 18/22, B65H 27/00

(54) **Vorrichtung zum Auf bzw. Abwickeln von bahnförmigem Gut, insbesondere von Faserstoffbahnen**
Device for winding or unwinding of webs, especially fibrous webs
Dispositif pour enrouler ou derouler des bandes, en particulier des bandes de matériaux fibreux

(30) Priorität: 21.02.1995 DE 19505870
(43) Veröffentlichungstag der Anmeldung: 28.08.1996
(73) Patentinhaber: Voith Sulzer Papiermaschinen Gesellschaft mbH, 89522 Heidenheim (DE)
(72) Erfinder: Wolf, Robert, D-89542 Herbrechtingen (DE); Fissmann, Hans-Joachim, D-89518 Heidenheim (DE)
(74) Vertreter: Dr. Weitzel & Partner

(56) Entgegenhaltungen:
- EP-A- 0 157 062
- EP-A- 0 294 546
- EP-A- 0 683 125
- DE-C- 4 022 800
- DE-U- 8 717 259
- DE-U- 9 204 667
- GB-A- 300 476
- US-A- 5 150 850
- US-A- 5 240 198

## Beschreibung

Die Erfindung betrifft eine Vorrichtung zum Auf- bzw. Abwickeln von bahnförmigem Gut, insbesondere von Faserstoffbahnen, im einzelnen mit den Merkmalen aus dem Oberbegriff des Anspruchs 1.

Zur Leistungssteigerung an Vorrichtungen zum Aufwickeln von bahnförmigem Gut sind eine Reihe von Maßnahmen bekannt, die in den folgenden Druckschriften ihren Niederschlag finden:
(1) G 91 15 481
(2) G 92 04 667
(3) DE 42 08 790 C2
(4) DE 29 08 294
(5) US 5 240 198 A
(6) DE 87 17 259 U
(7) EP 0 294 546 A
(8) US 5 150 850 A
(9) EP 0 683 125 A

Die G 91 15 481 betrifft eine Wickelmaschine zum achslosen Abwickeln einer Bahn. Diese weist wenigstens eine Tragwalze auf sowie eine Einrichtung zum Entlasten einer bzw. mehrerer Tragwalzen vom Gewicht der aufzuwickelnden Rolle. Die Entlastungseinrichtung umfaßt eine Einrichtung zum Aufbringen von Druckluft auf die Mantelfläche der aufzuwickelnden Rolle, d.h. die von beiden Tragwalzen getragene Wickelrolle wird zusätzlich durch Druckluft in Schwerkraftrichtung abgestützt. Eine derart ausgeführte Vorrichtung zum Auf- bzw. Abwickeln von bahnförmigem Gut erfordert entsprechende Maßnahmen zur Abdichtung beim Aufbringen von Druckluft auf die Mantelfläche der aufzuwickelnden bzw. abzuwickelnden Rolle. Dies führt zu einer Erhöhung des konstruktiven Aufwandes, insbesondere ist bei derartigen Ausführungen die Bahnzuführung problematisch.

Die in der G 92 04 667 offenbarte Möglichkeit besteht im Tiefersetzen der vorderen Tragwalze und dem Einbau einer gummierten Walze als vordere Tragwalze.
Dies bietet den Vorteil, daß die Linienkraft auf die vordere Tragwalze größer auf die hintere jedoch kleiner wird. Die Wickelrolle stützt sich dann mehr auf der vorderen als auf der hinteren Tragwalze ab. Dieser Effekt steigt mit wachsendem Rollendurchmesser. Dadurch wird der in Laufrichtung erste Preßspalt, welchem allgemein die größere Bedeutung für das Wickelergebnis zugemessen wird, insbesondere bei großen Rollendurchmessern geringer belastet als bei konventionell ausgeführten Vorrichtungen. Um keine negativen Auswirkungen von der anwachsenden Linienkraft im zweiten Nip zu erhalten, ist dort eine gummibeschichtete Tragwalze eingebaut. Die Nipbreite im zweiten Nip nimmt dadurch zu. Versuche haben jedoch gezeigt, daß eine gewünschte Steigerung der Leistungsfähigkeit, insbesondere eines optimalen Wickelergebnisses, mit einer derartigen Einrichtung nicht erreicht wird.

Eine ähnliche Möglichkeit ist in der DE 42 08 790 C2 beschrieben. Bei dieser wird ebenfalls die vordere der beiden Tragwalzen tiefer gesetzt, jedoch anstatt einer gummierten Walze, wie in der G 92 04 667 beschrieben, wird hier eine Schuhwalze eingesetzt. Diese umfaßt einen flexiblen, schlauchartigen Mantel sowie beispielsweise einen kreiszylindrisch ausgebildeten hohlen Träger, welcher Unterstützungselemente für den Mantel aufweist. Dem Träger ist ein sich über die Länge des Trägers bzw. im wesentlichen über die Papierbahnbreite erstreckender Tragschuh zugeordnet, der eine Lauffläche aufweist, welche hydrodynamisch geschmiert wird, und konkav entsprechend dem maximalen Wickeldurchmesser ausgebildet ist.

Des weiteren ist eine Andruckrolle vorgesehen, welche es ermöglicht, die Wickelhülse an die tragenden Oberflächen zu pressen. Damit die Schuhwalze und damit der Tragschuh den weitaus größeren Anteil des Wickelgewichtes trägt, ist es erforderlich, daß der Tragschuh auf einem erheblich tieferen Niveau als die oberste Mantellinie der starren Tragwalze angeordnet ist.

Zu Beginn des Wickelvorganges, bei dem nur eine kleine Wickelhülse vorhanden ist, befindet sich der Tragschuh in einer unteren Position. Mit wachsendem Wickeldurchmesser wird der Tragschuh mehr und mehr nach oben geschwenkt, so daß wie bei üblichen Doppeltragwalzenrollern an zwei länglichen Bereichen, die am Umfang des Wickels voneinander beabstandet sind, dieser getragen wird. Der Nachteil einer derartigen Anordnung besteht darin, daß der Krümmungsradius des Tragschuhs den kleineren Durchmessern des Wickels nicht entspricht, so daß hier noch kein wesentlicher Vorteil gegenüber einem konventionellen Doppeltragwalzenroller besteht. Sobald der Wickel jedoch eine Größe im Bereich seines maximalen Durchmessers erreicht hat, erhöht sich die Tragfläche, auf der sich der Wickel auf dem Tragschuh 5 abstützt, erheblich. Eine Entlastung findet somit erst bei Erreichen eines bestimmten, in etwa dem maximalen Wickeldurchmesser entsprechenden Durchmesser der Wickelrolle statt.

Eine weitere Möglichkeit zur Entlastung der Tragwalzen beim Aufwickeln einer Wickelrolle ist in der DE 29 08 294 beschrieben. Die Vorrichtung zum Aufwickeln von bahnförmigem Gut umfaßt dabei neben zwei Tragwalzen ein von einer beweglich gelagerten Spannrolle gespanntes, endloses, elastisches Band zur Entlastung der Anpreßkraft der Wickelrolle im Wickelspalt. Das elastische Band umschlingt dabei jeweils eine der beiden Tragwalzen und die Anpreßwalze. Die vom Band umschlungenen Walzen sind derart räumlich angeordnet, daß während des gesamten Wickelvorganges durch das elastische Band eine Entlastungskomponente auf das Gewicht der Wickelrolle entsteht.

Trotz dieser in den Druckschriften (2) bis (4) beschriebenen Maßnahmen konnte die Leistungsfähigkeit von Rollenschneidmaschinen nicht annähernd in dem angestrebten Umfang gesteigert werden. Die negativen Auswirkungen der anwachsenden Linienkraft im zweiten Nip konnten durch die in den Druckschriften (2) bis (4) beschriebenen Maßnahmen ausgeschaltet werden. Trotzdem weisen die aufgewickelten Rollen eine Reihe von Wickelfehlern auf.

US-A- 5 240 198 beschreibt eine Tragwalze für eine Wickelmaschine. Diese weist einen harten Kern und einen weichen Bezug auf. Der weiche Bezug ist mit Rillen versehen, die nach außen hin offen sind. Diese Vorrichtung hat sich jedoch nicht bewährt, da sie kein optimales Wickelergebnis liefert.

DE-U- 87 17 259 offenbart eine Vorrichtung zum Aufwickeln von bahnförmigem Gut. Der Walzenmantel ist dabei von einer gelochten, elastischen Schicht umgeben. Die Lochung ist dabei besaugt. Eine solche Besaugung führt aber zum Abbilden eines Lochmusters in der Papierbahn, was unerwünscht ist.

EP 0 683 125 A2 beschreibt eine Rolle zum Auf- oder Abwickeln von Papier, mit einem Mantel aus elastischem Material. Der Mantel hat eine relativ große Härte, die jedoch effektiv dadurch gemindert wird, daß durch ein Muster ein großer Anteil von Lücken in die Oberfläche des Mantels eingebracht ist. Auf diese Art und Weise wird einerseits eine lange Lebensdauer durch hartes Material und gleichzeitig eine große Auflagefläche durch die Aufweichung mit Lücken verwirklicht.

Der Erfindung liegt deshalb die Aufgabe zugrunde, eine Vorrichtung zum Auf- bzw. Abwickeln von bahnförmigem Gut der eingangs genannten Art, d.h. einen Doppeltragwalzenroller, derart weiterzuentwickeln, daß die genannten Nachteile vermieden werden. Im Vordergrund steht dabei die Erzielung eines optimalen Wickelergebnisses, d.h. der Erhalt einer Wickelrolle frei von Wülsten oder ähnlichen Wickelfehlern.

Die erfindungsgemäße Lösung der Aufgabe ist durch das kennzeichnende Merkmal des Anspruchs 1 charakterisiert. Vorteilhafte Ausführungen sind in den Unteransprüchen wiedergegeben.

Erfindungsgemäß werden in einer Vorrichtung zum Auf- bzw. Abwickeln von bahnförmigem Gut, insbesondere von Faserstoffbahnen, mit mindestens zwei Tragwalzen, denen die auf- bzw. abzuwickelnde Rolle derart zuordenbar ist, daß diese mit den beiden Tragwalzen jeweils wenigstens mittelbar einen Nip bildet, die einzelnen Elemente der Unterstützungseinrichtung derart gestaltet und angeordnet, daß wenigstens im Bereich eines Nips, vorzugsweise des in Wickelrichtung zweiten Nips, Ausweichmöglichkeiten für die sich im Nipbereich elastisch verformenden Bereiche der einzelnen, einen Nip bildenden Elemente auf Seiten der Unterstützungseinrichtung vorgesehen sind. Dadurch wird erreicht, daß keine Schubspannungen von den nipbildenden Elementen auf Seiten der Unterstützungseinrichtung auf Grund von elastischen Verformungen auf die Wickelrolle übertragen werden.

Die Erfinder haben erkannt, daß die positiven Auswirkungen von Ausführungen gemäß dem in den Druckschriften (2) bis (4) genannten Stand der Technik durch einen schädigenden Einfluß eines weichen Nips, insbesondere eines weichen in Faserstoffbahnwickelrichtung zweiten Nips wieder gemindert werden können. Beispielsweise wird bei den Ausführungen gemäß den Druckschriften (2) und (3) der für die vordere Tragwalze verwendete Gummibezug in der Mitte des Nips zusammengedrückt. Analoges gilt auch für ein elastisch ausgebildetes Stützband gemäß einer Ausführung entsprechend der Druckschrift (4). Da das für den Bezug der Tragwalze bzw. für das Stützband verwendete Material, im allgemeinen Gummi, im Volumen inkompressibel ist, muß sich das verdrängte Material aus dem Nip herausbewegen. Es wird dies dabei überwiegend in Maschinenlängsrichtung tun und Wülste im Bereich des Einlaufes und des Auslaufes aus dem Nip bilden. Da der Kontakt zwischen Wickelrolle und Gumibezug nicht reibungsfrei verläuft, wird die Dehnung der Gummioberfläche von der Wickelrolle behindert. Dabei treten an den Kontaktflächen zwischen bahnförmigem Gut und Gummi enorme Schubspannungen auf, die die obersten Lagen des bahnförmigen Gutes auf der Wickelrolle dehnen.

Erfindungsgemäß sind deshalb Verbesserungsmaßnahmen dahingehend vorgesehen, daß beispielsweise die im zweiten Nip auf die Wickelrolle übertragenen Schubspannungen durch Vorsehen von Ausweichvolumina wesentlich verringert bzw. gänzlich vermieden werden. Dazu bieten sich im wesentlichen zwei Lösungen an, die miteinander kombiniert werden können und für sich allein betrachtet durch mehrere Abwandlungen realisiert werden können.

Bei einem Doppeltragwalzenroller, bei welchem beispielsweise eine der beiden Tragwalzen während des Betriebes von der Faserstoffbahn umschlungen ist und die andere der beiden Tragwalzen gegenüber dieser abgesenkt ist, so daß eine durch die Achsen der beiden Tragwalzen gelegte Ebene mit der Horizontalen einen Winkel bildet, und bei der die zweite Tragwalze einen Mantel aufweist, welcher wesentlich stärker verformbar ist als der Mantel der ersten Tragwalze, bestehen dabei folgende zwei Möglichkeiten:
1. Die zweite Tragwalze wird mit einem Bezug versehen, welcher Bereiche mit Hohlräumen als Ausweichvolumina für den Bezugswerkstoff aufweist; und
2. Zusätzlich kann die Tragwalze mit einem Bezug versehen werden, der derart ein- oder mehrschichtig aufgebaut ist, daß die Oberschicht besonders dehnsteif in Umfangsrichtung ausgeführt ist.

Die erstgenannten Hohlräume können dabei als Bohrungen, Rillen oder ähnliches ausgeführt sein.
Die Bohrungen können sich in Form von Durchgangsbohrungen durch den Bezug und den Walzenkörper der Tragwalze erstrecken. Blindbohrungen sind nur im Bezug vorgesehen.
Diese können beispielsweise im Bereich der Bezugsinnenfläche und der Bezugsausenfläche angeordnet sein.

Die Rillen können in Umfangsrichtung, spiralförmig oder aber in Umfangsrichtung geneigt zueinander verlaufend angeordnet sein. Auch für die Rillen besteht die Möglichkeit einer Anordnung im Bereich der Außenfläche und/oder der Innenfläche des Bezuges. Im erst genannten Fall können diese zusätzlich mit einer Deckschicht verschlossen werden.

Die als Bohrungen, Rillen oder anders ausgebildeten Hohlräume sind mit einem leicht komprimierbaren Werkstoff, beispielsweise Schaum, gefüllt. Dies bietet den Vorteil einer Verhinderung der Verschmutzung und einer möglichst geringen Geräuschentwicklung. Ebenfalls denkbar ist es, die Hohlräume mit einer dünnen Deckschicht an ihrer Oberfläche zu verschließen. Diese Maßnahme kann auch mit der Füllung der Hohlräume kombiniert werden.

Eine zweite zusätzliche Möglichkeit besteht darin, den ein- oder mehrschichtig aufgebauten Bezug derart auszuführen, daß die Oberschicht, welche mit der Wickelrolle in Berührung kommt, besonders dehnsteif in Umfangsrichtung ist. Dies kann dadurch geschehen, daß bei mehrschichtig aufgebauten Bezügen die äußere Schicht hart und die innere weich ausgeführt ist, und daß bei einem mehrschichtig ausgeführten Bezug die innere Schicht mit Hohlräumen gemäß den obigen Erklärungen versehen ist. Ebenfalls denkbar ist, eine dehnsteife Armierung in den Bezug im Bereich der Oberfläche, d.h. im Bereich des Außenumfanges der Tragwalze, vorzusehen.

Eine erfindungsgemäß gestaltete Tragwalze mit volumenkompressiblen Bereichen kann in verschiedenen Tragwalzenwickelvorrichtungen eingesetzt werden.
Die einzelnen Tragwalzen können dabei derart angeordnet sein, daß die Verbindungsebene zwischen deren beiden Achsen mit der Horizontalen einen Winkel bildet oder mit dieser zusammenfällt. Des weiteren können in beiden Fällen die Tragwalzen gleiche Durchmesser oder aber unterschiedliche Durchmesser aufweisen. Es können nur eine oder aber auch beide Tragwalzen entsprechend der Erfindung ausgeführt werden. Die Auswahl erfolgt immer entsprechend den Einsatzerfordernissen.

Zur Leistungssteigerung können die genannten Varianten zusätzlich mit den bereits bekannten konventionellen Möglichkeiten zur Leistungssteigerung kombiniert werden. Dazu gehört u.a. die Druckluftentlastung, beispielsweise der Einsatz eines Druckluftkastens, der der Wickelrolle zugeordnet und gegenüber dieser heb- und absenkbar ist. Zusätzlich besteht die Möglichkeit, den Druckluftkasten mit einer Trenneinrichtung für das bahnförmige Gut zu versehen.

Die erfindungsgemäße Gestaltung und Ausführung einer Vorrichtung zum Ab- bzw. Aufwickeln von bahnförmigem Gut ermöglicht eine Leistungssteigerung dahingehend, daß Rollen mit größerem Durchmesser ohne Rollenfehler, wie beispielsweise Platzer oder Kreppfalten, erzeugt werden können, da keine störenden Faktoren beim Auf- bzw. Abwickeln in den Nips auftreten. Die positiven Effekte der in den Druckschriften (2) bis (4) beschriebenen Ausführungen können dabei beibehalten werden, während die negativen Effekte durch Verwendung entsprechend gestalteter Tragwalzen oder Stützbänder weitestgehend ausgeschaltet werden können. Der Grundgedanke der Erfindung besteht im wesentlichen darin, bei einem Doppeltragwalzenroller wenigstens einen der beiden Nips, welchen die Wickelrolle mit den beiden Tragwalzen bilden kann, in der Regel den in Wickelrichtung zweiten Nip, als nahezu weichen Nip auszuführen, in dem jedoch keine Schubspannungen auf die Wickelrolle übertragen werden.

Die erfindungsgemäße Lösung ist nachfolgend anhand von Figuren erläutert. Darin ist im übrigen folgendes dargestellt:
- Die Figuren 1a bis 1c: verdeutlichen schematisch erfindungsgemäße Ausführungen eines Tragwalzenbezuges mit Ausweichvolumina anhand einer im Querschnitt dargestellten Tragwalze;
- die Figuren 1d bis 1f: verdeutlichen erfindungsgemäße Ausführungen eines Tragwalzenbezuges anhand einer Draufsicht auf eine Tragwalze;
- die Figuren 2a und 2b: verdeutlichen die erfindungsgemäße zweischichtige Ausführung eines Tragwalzenbezuges mit in Umfangsrichtung dehnsteifer Oberschicht.

Die Figuren 1a bis 1c verdeutlichen Ausführungen von Tragwalzen mit Bezügen, welche volumenkompressible Bereiche in Form von Ausweichvolumina aufweisen.

In der Figur 1a ist eine Tragwalze 1 schematisch im Querschnitt dargestellt. Diese umfaßt einen metallischen Walzenmantel 2 und einen Bezug 3. Die Tragwalze ist beispielsweise an einem Gestell 4 gelagert. Der Bezug 3 ist einschichtig ausgeführt und umfaßt Hohlräume 5. Diese Hohlräume 5 werden von Durchgangsbohrungen durch den Bezug 3 und den metallischen Walzenmantel 2 beschrieben. Vorzugsweise sind diese in gleichen Abständen in Umfangsrichtung an der Tragwalze 1 angeordnet. Des weiteren können diese Hohlräume in bestimmten, entsprechend den Einsatzerfordernissen definierten Abständen über die Tragwalzenbreite angeordnet sein. Die Bohrungen weisen vorzugsweise einen kreisrunden Querschnitt auf.

Die Figur 1b verdeutlicht eine mit einem Bezug versehene Tragwalze, welche Hohlräume in Form von Blindbohrungen aufweist. Der Grundaufbau entpricht dem in Figur 1a beschriebenen. Für gleiche Elemente wurden deshalb gleiche Bezugszahlen verwendet.

Die Tragwalze 1 weist auch hier einen metallischen, Walzenmantel 2 auf. Der Bezug 3 ist hier ebenfalls vorzugsweise einschichtig ausgeführt und weist im Bereich seines Außenumfanges 6, welcher dem Außenumfang der Tragwalze 1 mit aufgezogenem Bezug entpricht, in den Bezug 3 hineinragende Blindbohrungen 7 auf. Auch diese sind in bestimmten, entsprechend den Einsatzerfordernissen vorgegebenen Abständen l in Umfangsrichtung zueinander angeordnet; Analoges gilt für die Anordnung der Blindbohrungen über die Tragwalzenbreite.

Die Figur 1c verdeutlicht eine Ausführung einer Tragwalze mit Hohlräumen im Bezug, welche durch eine dünne Deckschicht an der Oberfläche verschlossen sind. Die Ausführung entspricht im wesentlichen der in Figur 1b beschriebenen, weshalb für gleiche Elemente die gleichen Bezugszeichen verwendet wurden. Der Bezug 3 umfaßt jedoch neben wenigstens einer einoder mehrschichtig ausgeführten Grundschicht 9 noch eine radial außen angeordnete Deckschicht 11. Diese sollte wesentlich härter als der radial innenliegende Teil des Bezuges ausgeführt sein. Die Deckschicht kann, wie in der Figur dargestellt nicht perforiert oder aber zum Zwecke der Geräuschminderung perforiert ausgeführt sein.
Der wesentliche Vorteil der Deckschicht, welche im wesentlichen der Abdeckung der Hohlräume 7 dient, besteht in einer Verminderung der Geräuschentwicklung.

Die in den Figuren 1a und 1b dargestellten Ausführungen zeigen einschichtig gestaltete Walzenbezüge. Es besteht jedoch auch die hier im einzelnen nicht dargestellte Möglichkeit der Verwendung eines mehrschichtig ausgeführten Bezuges. In Analogie gilt diese Aussage auch für die in Figur 1c offenbarte Ausführung. Neben der Deckschicht kann der Bezug auch eine mehrschichtige Grundschicht aufweisen.

Die Figur 1d bis 1f verdeutlichen schematisch Ausführungen eines Tragwalzenbezuges in der Draufsicht auf eine erfindungsgemäß ausgeführte Tragwalze. Zum Zwecke der Verdeutlichung sind die dargestellten Hohlräume nicht maßstäblich wiedergegeben.
Die Figur 1d zeigt mit 12 gekennzeichnete, in Umfangsrichtung verlaufende Rillen. In der Figur 1e sind spiralförmig im Bezug verlaufende Rillen 13, und in der Figur 1f schrägliegende, sich kreuzende Rillen 14 und 15 dargestellt.
Die Rillen 12 bis 15 können dabei in einer ein- oder mehrschichtig ausgeführten Grundschicht angeordnet und zusätzlich durch eine Deckschicht abgedeckt werden.

Zur Verminderung der Geräuschentwicklung sind die vielseitig gestalteten Hohlräume mit einem leicht komprimierbaren Werkstoff, beispielsweise Schaum gefüllt und eventuell noch zusätzlich mit einer Deckschicht verschlossen.

Eine weitere Gestaltungsmöglichkeit ist in den Figuren 2a und 2b dargestellt. Eine Tragwalze 1 umfaßt auch hier einen, vorzugsweise metallischen Walzenmantel 2 und einen Bezug 3. Der Bezug 3 umfaßt eine Grundschicht 9 und eine Deckschicht 11. Die Grundschicht 9 ist dabei aus einem weicheren Material hergestellt als die Deckschicht 11. In der Deckschicht 11 sind in Umfangsrichtung dehnsteife Armierungen 17 in Form von eingewickelten Umfangsfäden vorgesehen.

Die Figur 2b zeigt einen vergrößerten Ausschnitt aus dem Bezug 3 gemäß der Figur 2a. Die Deckschicht 11 kann aus einem elastomeren Material hergestellt sein, beispielsweise Polyurethan. In die Deckschicht sind im wesentlichen in Umfangsrichtung verlaufende Fäden 17 eingearbeitet. Die Gestaltung und Herstellung eines derartig ausgeführten Bezuges kann entsprechend der DE 40 22 800 C1 erfolgen.

## Patentansprüche

1. Vorrichtung zum Auf- bzw. Abwickeln von bahnförmigem Gut, insbesondere von Faserstoffbahnen;
1.1 mit einer Stützeinrichtung, umfassend mindestens zwei Tragwalzen - eine erste Tragwalze (1) und eine zweite Tragwalze;
1.2 die auf- bzw. abzuwickelnde Rolle (Wickelrolle) ist den beiden Tragwalzen derart zuordenbar, daß diese mit den beiden Tragwalzen jeweils wenigstens mittelbar einen Preßspalt bildet;
1.3 wenigstens eine (1) der beiden Tragwalzen weist einen Tragkörper sowie einen Bezug aus verhältnismäßig weichen, gummielastischen Material auf, z. B. Polyurethan;
1.4 der Bezug ist mit Ausnehmungen (5, 7; 12 - 15) versehen;
1.5 die Ausnehmungen (5, 7; 12 - 15) sind gegen die Umfangsfläche des Bezuges (3) hin offen;
**gekennzeichnet durch** die folgenden Merkmale:
1.6 die Ausnehmungen (7, 12 -15) sind mit einem leicht komprimierbaren Werkstoff gefüllt.

2. Vorrichtung nach Anspruch 1, **dadurch gekennzeichnet, daß** die Ausnehmungen (5, 7; 12-15) als nicht-abgedeckte Blindbohrungen ausgeführt sind.

3. Vorrichtung nach Anspruch 1, **dadurch gekennzeichnet, daß** die Ausnehmungen in Umfangsrichtung verlaufende Rillen (12) sind.

4. Vorrichtung nach einem der Ansprüche 1 oder 3, **dadurch gekennzeichnet, daß** die Ausnehmungen als zur Lauf- bzw. Umfangsrichtung geneigt verlaufende Rillen (13 - 15) ausgeführt sind.

5. Vorrichtung nach einem der Ansprüche 1 bis 4, **dadurch gekennzeichnet, daß** die Ausnehmungen (7, 12 - 15) mit Schaum gefüllt sind.

6. Vorrichtung nach einem der Ansprüche 1 bis 5, **dadurch gekennzeichnet, daß** in den Bezug im Bereich der Oberfläche eine dehnsteife Armierung (17) eingebettet ist.

7. Vorrichtung nach einem der Ansprüche 1 bis 6, **dadurch gekennzeichnet, daß** der Bezug in Umfangsrichtung dehnsteif ausgebildet ist.

8. Vorrichtung nach einem der Ansprüche 1 bis 7, **gekennzeichnet durch** die folgenden Merkmale:
8.1 die erste der beiden Tragwalzen ist in Wickelrichtung betrachtet während des Betriebes wenigstens teilweise von dem bahnförmigen Gut umschlungen;
8.2 die zweite Tragwalze ist gegenüber der ersten Tragwalze derart abgesenkt, daß eine **durch** die Achsen der beiden Tragwalzen gelegte Ebene mit der Horizontalen einen Winkel bildet.

## Claims

1. An apparatus for winding up or winding off a web-like material, especially fiber webs;
1.1 with a support device, comprising at least two supporting rollers, namely a first supporting roller (1) and a second supporting roller;
1.2 with the roller to be wound up or off (lap roll) being assignable to the two supporting rollers in such a way that it forms at least indirectly a pressing gap each with the two supporting rollers;
1.3 with at least one (1) of the supporting rollers comprising a supporting body as well as a cover made of a relatively soft, rubber-elastic material made of polyurethane for example;
1.4 with the cover being provided with recesses (5, 7; 12 to 15);
1.5 with the recesses (5, 7; 12 to 15) being open towards the circumferential surface of the cover (3);
1.6 with the recesses (7, 12 to 15) being filled with an easily compressible material.

2. An apparatus as claimed in claim 1, **characterized in that** the recesses (5, 7; 12 to 15) are configured as uncovered blind bores.

3. An apparatus as claimed in claim 1, **characterized in that** the recesses are grooves (12) extending in the circumferential direction.

4. An apparatus as claimed in claim 1 or 3, **characterized in that** the recesses are arranged as grooves (13 to 15) which extend inclined relative to the direction of running or circumference.

5. An apparatus as claimed in one of the claims 1 to 4, **characterized in that** the recesses (7, 12 to 15) are filled with foam.

6. An apparatus as claimed in one of the claims 1 to 5, **characterized in that** a non-extensible armoring (17) is embedded in the cover in the region of the surface.

7. An apparatus as claimed in one of the claims 1 to 6, **characterized in that** the cover is provided in the circumferential direction with a non-extensible configuration.

8. An apparatus as claimed in one of the claims 1 to 7, **characterized by** the following features:
8.1 when seen in the winding direction, the first of the two supporting rollers is at least partly wrapped around by the web-like material during operation;
8.2 the second supporting roller is lowered with respect to the first supporting roller in such a way that a plane placed through the axes of the two supporting rollers forms an angle with the horizontal line.

## Revendications

1. Mécanisme pour l'enroulement et le déroulement d'un matériau en forme de bande, en particulier de bandes de matière fibreuse,
1.1 avec un dispositif de soutien comprenant au moins deux rouleaux portants : un premier rouleau portant (1) et un second rouleau portant ;
1.2 dans lequel le rouleau à enrouler ou à dérouler (rouleau d'enroulement) peut être associé aux deux rouleaux portants de telle sorte qu'il forme avec chacun des deux rouleaux portants, au moins indirectement, un intervalle de pressage ;
1.3 dans lequel l'un au moins (1 ) des deux rouleaux portants présente un corps de support et un revêtement en matériau relativement souple, élastique et caoutchouteux, par exemple du polyuréthane ;
1.4 dans lequel le revêtement est pourvu d'évidements (5, 7 ; 12-15) ;
1.5 dans lequel les évidements (5, 7 ; 12-15) sont ouverts en direction de la surface de circonférence du revêtement (3) ;
**caractérisé en ce que** :
1.6 les évidements (7, 12-15) sont remplis d'un matériau facilement compressible.

2. Mécanisme selon la revendication 1, **caractérisé en ce que** les évidements (5, 7 ; 12-15) sont réalisés comme des trous borgnes non recouverts.

3. Mécanisme selon la revendication 1, **caractérisé en ce que** les évidements sont des rainures (12) ménagées dans le sens de la circonférence.

4. Mécanisme selon l'une quelconque des revendications 1 ou 3, **caractérisé en ce que** les évidements sont réalisés comme des rainures (13-15) obliques par rapport au sens de rotation ou à la circonférence.

5. Mécanisme selon l'une quelconque des revendications 1 à 4, **caractérisé en ce que** les évidements (7 ; 12-15) sont remplis de mousse.

6. Mécanisme selon l'une quelconque des revendications 1 à 5, **caractérisé en ce qu'**une armature (17) rigide en traction est intégrée dans le revêtement au niveau de la surface.

7. Mécanisme selon l'une quelconque des revendications 1 à 6, **caractérisé en ce que** le revêtement est rigide en traction dans le sens de la circonférence.

8. Mécanisme selon l'une quelconque des revendications 1 à 7, **caractérisé en ce que** :
8.1 le premier des deux rouleaux portants, vu dans le sens de l'enroulement, est au moins partiellement enveloppé par la matière en forme de bande pendant le fonctionnement ;
8.2 le second rouleau portant est abaissé par rapport au premier rouleau portant de telle sorte qu'un plan passant par les axes des deux rouleaux portants forme un angle avec l'horizontale.
